# EUROPÄISCHE PATENTSCHRIFT

(11) **EP 1 084 774 B1**
(45) Veröffentlichungstag und Bekanntmachung des Hinweises auf die Patenterteilung: **02.04.2003**
(21) Anmeldenummer: 00400265.5
(22) Anmeldetag: 28.01.2000
(51) Int. Cl.: B21C 37/20

(54) **Verfahren zur kontinuierlichen Herstellung längsnahtgeschweisster und gewellter Metallrohre und Vorrichtung zur Durchführung des Verfahrens**
Method for the continuous production of a longitudinally seam welded and corrugated metal tube and device for carrying out this method
Procédé de fabrication continue d'un tube de métal soudé longitudinalement et ondulé er dispositif pour la mise en oeuvre de ce procédé

(43) Veröffentlichungstag der Anmeldung: 21.03.2001
(73) Patentinhaber: Nexans, 75008 Paris (FR)
(72) Erfinder: Frohne, Christian, Dr.-Ing., 30657 Hannover (DE); Hoffmann, Ernst, Dipl.-Ing., 30855 Langenhagen (DE); Klebl, Wolfram, Dipl.-Ing., 30916 Isernhagen (DE); Müller, Dieter, Dipl.-Ing., 30900 Wedemark (DE)
(74) Vertreter: Döring, Roger, Dipl.-Ing.

(56) Entgegenhaltungen:
- DE-A- 4 137 275
- DE-B- 1 652 990
- DE-C- 690 138
- PATENT ABSTRACTS OF JAPAN vol. 015, no. 260 (M-1131), 2. Juli 1991 (1991-07-02) -& JP 03 086314 A (MITSUBISHI MATERIALS CORP), 11. April 1991 (1991-04-11)
- PATENT ABSTRACTS OF JAPAN vol. 009, no. 300 (M-433), 27. November 1985 (1985-11-27) -& JP 60 137526 A (HITACHI DENSEN KK), 22. Juli 1985 (1985-07-22)

## Beschreibung

Die Erfindung betrifft ein Verfahren sowie eine Vorrichtung nach dem Oberbegriff der Ansprüche 1 und 7 (siehe z.B. DE-A-4 137 275).

Aus der DE-A-16 52 990 ist eine Einrichtung zum kontinuierlichen Wellen dünnwandiger, insbesondere längsnahtgeschweißter Glattrohre bekannt, bei welchem ein von einer Vorratsspule abgezogenes Metallband zu einem Schlitzrohr geformt, an seinen Längskanten verschweißt und einer Wellvorrichtung zugeführt wird, in welcher das geschweißte Glattrohr mit einer schraubenlinienförmigen Wellung versehen wird. Die Wellvorrichtung besteht aus einem Gehäuse, in welchem koaxial zu dem durchlaufenden Glattrohr ein Wellerkopf drehantreibbar angeordnet ist. In dem Wellerkopf ist exzentrisch zum Glattrohr und unter der Schraubensteigung geneigt ein Wellerwälzring frei drehbar gelagert, der sich bei Drehung des Wellerkopfes auf der Oberfläche des Glattrohres abwälzt und dabei die Wandung des Glattrohres einformt.

Der Drehantrieb des Wellerkopfes ist über ein Getriebe mit einer Abzugsvorrichtung gekuppelt, mit der das Glattrohr transportiert wird. Der Wellerkopf ist an einer Hohlwelle befestigt, die an ihrer äußeren Oberfläche ein Zahnrad trägt, welches mit einem Ritzel eines Zahnradgetriebes kämmt. Das Zahnradgetriebe ist über ein stufenlos regelbares Getriebe mit einem Hauptantriebsmotor gekuppelt, der gleichzeitig die Abzugsvorrichtung antreibt.

Mit einer solchen Vorrichtung ist es möglich, in kontinuierlicher Arbeitsweise schraubenlinien- oder ringförmig gewellte Metallrohre herzustellen.

Wegen der großen umlaufenden Massen des Wellerkopfes und der Hohlwelle ist die Drehgeschwindigkeit des Wellerkopfes und damit die Fertigungsgeschwindigkeit für das gewellte Metallrohr naturgemäß relativ niedrig.

Eine andere Wellvorrichtung ist in der DE-A-20 49 235 beschrieben. Auch hier ist ein drehantreibbarer Wellerkopf vorgesehen, der wie oben beschrieben, über eine Hohlwelle, Zahnradgetriebe, stufenlos regelbares Getriebe und einen Elektromotor antreibbar ist. In dem Wellerkopf ist ein Wellwerkzeug gelagert, welches eine Verformungsrippe aufweist, welche die Wellung erzeugt. Die Verformungsrippe hat einen schraubenlinienförmigen Verlauf, ihre lichte Weite ist kleiner als der Außendurchmesser des Glattrohres. Beim Wellvorgang schraubt sich die Verformungsrippe quasi auf das Glattrohr auf und formt eine schraubenlinienförmige Wellung in die Rohrwandung. Diese Welltechnik wird vornehmlich für die Herstellung von Hochfrequenzkabeln eingesetzt.

Da bei dieser Wellvorrichtung der gleiche Antrieb verwendet wird, weist auch diese Wellvorrichtung die geschilderten Nachteile auf.

Der vorliegenden Erfindung liegt von daher die Aufgabe zugrunde, die bekannten Wellverfahren sowie Wellvorrichtungen dahingehend zu verbessern, daß die umlaufenden Massen verringert und dadurch die Rotationsgeschwindigkeit des Wellerkopfes erhöht und somit eine höhere Fertigungsgeschwindigkeit erzielbar ist.

Diese Aufgabe wird durch die im Kennzeichen der Ansprüche 1 und 7 erfaßten Merkmale gelöst.

Der wesentliche Vorteil der Erfindung ist darin zu sehen, daß durch den Einsatz eines Hohlwellenmotors die Anzahl rotierender Maschinenelemente in der Wellvorrichtung auf ein Minimum zurückgeführt werden kann. Das Massenträgheitsmoment der rotierenden Elemente wird auf das Massenträgheitsmoment der Hohlwelle bzw. des Rotors des Hohlwellenmotors reduziert. Daraus resultiert eine Erhöhung der Regelgeschwindigkeit des Antriebssystems, was zu einer Verbesserung der Qualität der Wellrohre führt. Insbesondere, wenn die Wellrohre für die Hochfrequenzübertragung z. B. als Hohlleiter oder als Innen- und/oder Außenleiter eines koaxialen Hochfrequenzkabels verwendet werden, führt eine gleichmäßige Form der Wellung zu einer Verringerung der Höhe von Reflexionsspitzen sowie zu einer Reduzierung des Reflexionsniveaus.

Die Erfindung ist anhand der in den Figuren 1 bis 4 schematisch dargestellten Ausführungsbeispiele näher erläutert.

Fig. 1 zeigt eine Ansicht einer Fertigungsstraße 1 für z. B. koaxiale Hochfrequenzkabel. Von einer Vorratstrommel 3 wird der mit nicht näher bezeichneten Abstandshalterungen versehene Innenleiter 5, z. B. ein gewelltes Kupferrohr, abgezogen. Von einer Vorratsspule 7 wird ein Metallband 11, z. B. aus Kupfer, abgezogen, durch eine Reinigungsanlage 9 transportiert und einer Formvorrichtung 13 zugeführt, in welcher das Kupferband 11 zu einem zu dem Innenleiter 5 konzentrischen Rohr mit Längsschlitz geformt wird. Mittels einer Schweißvorrichtung 15, vorzugsweise einer WIG Schweißeinrichtung, wird der Längsschlitz verschweißt. In Durchlaufrichtung gesehen hinter der Schweißeinrichtung 15 ist eine Abzugsvorrichtung 17 angeordnet, die das verschweißte Rohr 23 und damit den Innenleiter 5 und das Kupferband 11 transportiert. Die Abzugsvorrichtung 17 besteht aus einer endlosen Kette 19, an welcher in bestimmten Abständen zueinander Spannzangen 21 montiert sind. Innerhalb des Abzugsgehäuses 31 sind Kettenräder 33 und 35 vorgesehen, um welche die endlose Kette 19 herumgeführt wird. Das Kettenrad 33 ist mittels eines nicht dargestellten Elektromotors angetrieben und treibt die Kette 19 mit den darauf montierten Spannzangen 21 an, wogegen das Kettenrad 35 als Kettenspannrad dient.

Hinter der Abzugsvorrichtung 17 ist eine Wellvorrichtung 25 angeordnet, welche in die Wandung des geschweißten Rohres 23 eine ring- oder schraubenförmige Wellung einformt. Über einen Tänzer 27 geregelt wird das so gefertigte Hochfrequenzkabel auf eine Kabeltrommel 29 aufgewickelt. In dem fertigen Hochfrequenzkabel bildet das Rohr 23, nachdem es mit einer Wellung versehen wurde, den Außenleiter.

Die Abzugsvorrichtung 17 ist Gegenstand des DBP 11 64 355, auf welches Bezug genommen wird.

In Figur 2 ist die Wellvorrichtung dargestellt. In einem feststehenden Gehäuse 36 ist der Stator 37 eines Elektromotors fixiert. Der Rotor 38 des Elektromotors ist als Hohlwelle ausgebildet (Hohlwellenmotor). Der Rotor 38 ist fest mit einer Hohlwelle 39 verbunden z. B. aufgepreßt oder aufgeschrumpft. Die Hohlwelle 39 ist über Wälzlager bzw. Lager 40 und 41 mit längsverschieblichem Innenring drehbar in dem feststehenden Gehäuse 36 gelagert.

An das eine Ende der Hohlwelle 39 ist der Wellerkopf 42 angeflanscht, der somit über die Hohlwelle 39 direkt von dem Hohlwellenmotor angetrieben wird. In dem Wellerkopf 42 ist eine Wellerscheibe 43 befestigt, welche die Wellung in dem Glattrohr 45 erzeugt. Zur Abstützung des Glattrohres 45 ist unmittelbar vor der Wellerscheibe 43 eine Wellerbuchse 44 angeordnet, deren Innendurchmesser nahezu gleich dem Außendurchmesser des Glattrohres 45 ist. Die Wellerscheibe kann eine ringförmige, d. h. in sich geschlossene Verformungsrippe aufweisen. In diesem Fall ist der Innendurchmesser der Verformungsrippe größer als der Außendurchmesser des Glattrohres 45, die Wellerscheibe 43 ist frei drehbar und zur Längsachse des Glattrohres geneigt sowie exzentrisch zur Rohrachse angeordnet. Die Wellerscheibe 43 wälzt sich auf der Oberfläche des Glattrohres 45 bei Rotation des Wellerkopfes 42 ab und erzeugt aufgrund der exzentrischen Lagerung eine schraubenlinienförmig verlaufende Wellung (siehe Wellrohr 46).

Soll ein Wellrohr mit ringförmiger Wellung erzeugt werden, wird eine Wellerscheibe 43 mit einer schraubenlinienförmig verlaufenden Verformungsrippe verwendet.

Wird eine Wellerscheibe 43 mit einem schraubenlinienförmigen Verlauf der Verformungsrippe verwendet und ist die lichte Weite der Verformungsrippe kleiner als der Außendurchmesser des Glattrohres 45 und ist die Wellerscheibe 43 weder geneigt noch exzentrisch und auch nicht frei drehbar in dem Wellerkopf 42 gelagert, dann schraubt sich die Wellerscheibe 43 quasi auf das Glattrohr 45 auf und erzeugt dabei eine schraubenlinienförmige Wellung. Der Außendurchmesser des gewellten Rohres gemessen im Wellental entspricht dann in etwa der lichten Weite der Wellerscheibe 43.

Die Drehzahl des Hohlwellenmotors ist über ein festes Verhältnis jedoch abhängig von den Dimensionen des herzustellenden gewellten Metallrohres mit der Drehzahl des Elektromotors für die Abzugsvorrichtung gekoppelt. Die Geschwindigkeit, mit welcher das Glattrohr 45 dem Wellerkopf 42 zugeführt wird genügt der Formel$\text{V = n·s·c}$ worin n die Drehzahl des Hohlwellenmotors, s die Steigung der Wellung und c der Faktor ist, welcher die Anzahl der Überrollungen pro Ring und die Einwellung berücksichtigt. Unter der Steigung versteht man den Abstand zweier Wellenkuppen voneinander. Die Drehzahl des Hohlwellenmotors wird mittels eines Resolvers oder Inkrementalgebers 47 gemessen.

Weicht nun z. B. bedingt durch eine unterschiedliche Härte des Metallbandes die Drehzahl des Hohlwellenmotors von der vorgegebenen Drehzahl ab, so arbeitet der Wellerkopf 42 entweder auf Druck oder auf Zug. Bei einem Arbeiten auf Druck wird mehr Glattrohr 45 zugeführt als entsprechend der Drehzahl des Hohlwellenmotors und der Steigung vorgegeben ist, d. h. das Glattrohr 45 schiebt gegen die Wellerscheibe 43. Bei einem Arbeiten auf Zug ist es umgekehrt, die Wellerscheibe 43 versucht mehr Glattrohr 45 heranzuziehen.

Diese Veränderung der vorgegebenen Daten werden durch einen Meßaufnehmer 48 gemessen.

Der Meßaufnehmer 48 kann entweder ein Linearpotentiometer, eine Druckmeßdose oder an sich bekannte Biegeelemente mit Dehnmeßstreifen bestückt sein.

Der Meßwert wird in den Regelkreis eingegeben und die Drehzahl des Hohlwellenmotors entweder erhöht (bei Druck) oder verringert (bei Zug).

Bei dem Ausführungsbeispiel nach Figur 3 ist der Hohlwellenmotor auf einem längsverschiebbaren Schlitten 49 gelagert, dessen Verschiebeweg durch das Linearpotentiometer 48 bzw. dessen auf eine Druckmeßdose oder Biegeelement einwirkende Axialkraft gemessen wird.

Anhand der Figur 4 soll das Regelschema für das erfindungsgemäße Wellverfahren verdeutlicht werden.

Vom Pult aus wird die Fertigungsgeschwindigkeit vorgegeben. Für die verschiedenen Rohrtypen, die sich im Durchmesser, der Welltiefe, der Wellsteigung und dem Bandmaterial unterscheiden können, ist ein empirisch ermitteltes Verhältnis iₛₒₗₗ zwischen der Drehzahl des Abzuges n_{A} und der Drehzahl n_{Weller} vorgegeben.

Bei einer Erhöhung der Fertigungsgeschwindigkeit, z. B. beim Anfahren der Anlage wird die Drehzahl n_{A} multiplikativ erhöht.

Verläßt der Wellerkopf seine axialkraftfreie Mittenlage, wird der von der Meßeinrichtung 48 ermittelte Wert entsprechend in den Regelkreis eingegeben und ein korrigiertes Verhältnis iₖₒᵣᵣ zu dem vorgegebenen Wert iₛₒₗₗ addiert.

Auf diese Weise kann sehr schnell der gewünschte Wert der Wellerdrehzahl bei einer Abweichung korrigiert werden. Diese extrem schnelle Korrektur ist nur wegen der extrem geringen rotierenden Massen des Hohlwellenmotors möglich.

## Patentansprüche

1. Verfahren zur kontinuierlichen Herstellung längsnahtgeschweißter und gewellter Metallrohre, bei dem ein von einer Vorratsspule abgezogenes Metallband zum Schlitzrohr geformt, an seinen Längskanten verschweißt und das geschweißte Glattrohr gewellt wird, wobei eine von einem Elektromotor angetriebene Abzugsvorrichtung an dem Glattrohr angreift und wobei das Glattrohr mittels einer in einem drehantreibbaren Wellerkopf befindlichen Wellerscheibe gewellt wird, **dadurch gekennzeichnet, daß** der Wellerkopf direkt von einem Hohlwellenmotor angetrieben wird.

2. Verfahren nach Anspruch 1, **dadurch gekennzeichnet, daß** die Drehzahl des Hohlwellenmotors in Abhängigkeit von der Drehzahl des Elektromotors der Abzugsvorrichtung geregelt wird.

3. Verfahren nach Anspruch 1 oder 2, **dadurch gekennzeichnet, daß** der Rotor des Hohlwellenmotors in Längsrichtung des Glattrohres verschieblich in dem Stator des Hohlwellenmotors gelagert ist, daß der Verschiebeweg gemessen wird und daß die Drehzahl des Hohlwellenmotors in Abhängigkeit vom Verschiebeweg korrigiert wird.

4. Verfahren nach einem der Anspruch 1 oder 2, **dadurch gekennzeichnet, daß** der Hohlwellenmotor auf einem in Längsrichtung des Glattrohres verschieblichen Schlitten gelagert ist, daß der Verschiebeweg gemessen wird und daß die Drehzahl des Hohlwellenmotors in Abhängigkeit vom Verschiebeweg des Schlittens korrigiert wird.

5. Verfahren nach Anspruch 3 oder 4, **dadurch gekennzeichnet, daß** der Verschiebeweg des Rotors bzw. Schlittens mittels eines Linearpotentiometers gemessen wird.

6. Verfahren nach Anspruch 3 oder 4, **dadurch gekennzeichnet, daß** die aufgrund der Verschiebung des Rotors bzw. des Schlittens auf einen Fixpunkt wirkende Axialkraft gemessen wird.

7. Vorrichtung zur kontinuierlichen Herstellung längsnahtgeschweißter und gewellter Metallrohre, bestehend aus einer Vorratsspule für das Metallband, einer das Metallband zum Schlitzrohr formenden Formvorrichtung, einer den Längsschlitz des Schlitzrohres verschweißenden Schweißeinrichtung, einer an dem verschweißten Metallrohr angreifenden mittels eines Elektromotors angetriebenen Abzugsvorrichtung sowie einer Wellvorrichtung, welche einen drehantreibbaren Wellerkopf mit einer im Innern des Wellerkopfes befindlichen Wellerscheibe, welche die Wellung in das Glattrohr einformt, aufweist, **dadurch gekennzeichnet, daß** der Wellerkopf von dem als Rohr ausgebildeten Rotor eines Hohlwellenmotors angetrieben ist.

8. Vorrichtung nach Anspruch 7, **dadurch gekennzeichnet, daß** der Wellerkopf an den Rotor angeflanscht ist.

9. Vorrichtung nach Anspruch 7 oder 8, **dadurch gekennzeichnet, daß** der Rotor in dem Stator längsaxial verschiebbor gelagert ist.

10. Vorrichtung nach einem der Ansprüche 7 bis 9, **dadurch gekennzeichnet, daß** der Rotor in längsaxialer Richtung gesehen länger ist als der Stator.

11. Vorrichtung nach einem der Ansprüche 7 bis 10, **dadurch gekennzeichnet, daß** der Hohlwellenmotor auf einen längsverschieblichen Schlitten montiert ist.

12. Vorrichtung nach einem der Ansprüche 7 bis 11, **dadurch gekennzeichnet, daß** die Drehzahl des Hohlwellenmotors mittels eines Resolvers oder eines Inkrementalgeber erfaßbar ist.

13. Vorrichtung nach einem der Ansprüche 7 bis 12, **dadurch gekennzeichnet, daß** die Drehzahl des Hohlwellenmotors auf maximal 6000 U/min begrenzt ist.

14. Vorrichtung nach Anspruch 7 bis 13, **dadurch gekennzeichnet, daß** der Verschiebeweg des Rotors bzw. des Schlittens mittels eines Linearpotentiometers meßbar ist.

15. Vorrichtung nach einem der Ansprüche 7 bis 14, **dadurch gekennzeichnet, daß** die auf die Wellerscheibe einwirkende Kraft mittels Dehnungsstreifen oder einer Druckmeßdose meßbar ist und die Meßgröße protokolliert und in den Regelkreis für die Drehzahlregelung des Hohlwellenmotors eingegeben wird.

## Claims

1. A method for the continuous manufacture of corrugated metal tubes with a longitudinal weld, during which a metal band is drawn from a supply coil, formed into a slotted tube and welded along its longitudinal edges, after which the welded straight tube is corrugated, wherein a pulling device driven by an electric motor holds the straight tube and the straight tube is corrugated by a corrugator disk, which is located inside a corrugator head with a rotary drive, **characterized in that** the corrugator head is driven directly by a hollow shaft motor.

2. A method according to claim 1, **characterized in that** the shaft speed of the hollow shaft motor is controlled depending on the shaft speed of the electric motor of the pulling device.

3. A method according to claim 1 or 2, **characterized in that** the rotor of the hollow shaft motor is suspended in the stator of the hollow shaft motor and can be moved in the longitudinal direction of the straight tube, that the displacement is measured, and that the shaft speed of the hollow shaft motor is corrected according to the displacement.

4. A method according to one of the claims 1 or 2, **characterized in that** the hollow shaft motor is suspended on a carriage that is movable in the longitudinal direction of the straight tube, that the displacement is measured, and that the shaft speed of the hollow shaft motor is corrected depending on the displacement of the carriage.

5. A method according to claim 3 or 4, **characterized in that** the displacement of the rotor or the carriage is measured by a linear potentiometer.

6. A method according to claim 3 or 4, **characterized in that** the axial force acting on a fixed point due to the displacement of the rotor or the carriage is measured.

7. A device for the continuous manufacture of corrugated metal tubes with a longitudinal weld, consisting of a supply coil for the metal band, a forming device that forms the metal band into a slotted tube, a welding device that welds the longitudinal slit of the slotted tube, a pulling device, driven by an electric motor, that holds onto the welded metal tube, and a corrugating device containing a corrugator head with a rotary drive and a corrugator disk inside the corrugator head, which creates the corrugations in the straight tube, **characterized in that** the corrugator head is driven by the rotor of a hollow shaft motor, which is designed as a tube.

8. A device according to claim 7, **characterized in that** the corrugator head is attached to the rotor.

9. A device according to claim 7 or 8, **characterized in that** the rotor is suspended in the stator in a manner that it can be moved along the longitudinal axis.

10. A device according to one of the claims 7 to 9, **characterized in that** the rotor is longer than the stator in longitudinal direction.

11. A device according to one of the claims 7 to 10, **characterized in that** the hollow shaft motor is mounted on a carriage that is movable in horizontal direction.

12. A device according to one of the claims 7 to 11, **characterized in that** the shaft speed of the hollow shaft motor can be measured by a resolver or an incremental sensor.

13. A device according to one of the claims 7 to 12, **characterized in that** the shaft speed of the hollow shaft motor is limited to 6000 rpm.

14. A method according to claims 7 to 13, **characterized in that** the displacement of the rotor or the carriage can be measured by a linear potentiometer.

15. A device according to one of the claims 7 to 14, **characterized in that**, force acting on the corrugator disk can be measured by a strain gage or a pressure cell and that the measured quantity is logged and fed to the control loop of the shaft speed control of the hollow shaft motor.

## Revendications

1. Procédé pour la fabrication continue de tubes métalliques ondulés soudés longitudinalement, selon lequel une bande métallique déroulée à partir d'une bobine de réserve est formée en un tube fendu, soudée au niveau de ses bords longitudinaux et le tube lisse soudé est ondulé, où un dispositif de tirage commandé par un moteur électrique saisit le tube lisse et où le tube lisse est ondulé au moyen d'un disque d'ondulation se trouvant dans une tête d'ondulation pouvant être commandée en rotation,
**caractérisé par le fait que**
la tête d'ondulation est commandée directement par un moteur à arbre creux.

2. Procédé selon la revendication 1, **caractérisé par le fait que** la vitesse de rotation du moteur à arbre creux est régulée en fonction de la vitesse de rotation du moteur électrique du dispositif de tirage.

3. Procédé selon la revendication 1 ou 2, **caractérisé par le fait que** le rotor du moteur à arbre creux est logé de manière mobile dans le sens de la longueur du tube lisse dans le stator du moteur à arbre creux, que le déplacement est mesuré et que la vitesse de rotation du moteur à arbre creux est corrigée en fonction du déplacement.

4. Procédé selon la revendication 1 ou 2, **caractérisé par le fait que** le moteur à arbre creux est logé dans un chariot mobile dans le sens de la longueur du tube lisse, que le déplacement est mesuré et que la vitesse de rotation du moteur à arbre creux est corrigée en fonction du déplacement du chariot.

5. Procédé selon la revendication 3 ou 4, **caractérisé par le fait que** le déplacement du rotor ou du chariot est mesuré au moyen d'un potentiomètre linéaire.

6. Procédé selon la revendication 3 ou 4, **caractérisé par le fait que** la force axiale agissant sur un point fixe en raison du déplacement du rotor ou du chariot est mesurée.

7. Dispositif pour la fabrication continue de tubes métalliques ondulés soudés longitudinalement, composé d'une bobine de réserve pour la bande métallique, d'un dispositif de formage transformant la bande métallique en un tube fendu, d'un dispositif de soudage pour le soudage de la fente longitudinale du tube fendu, d'un dispositif de tirage commandé par un moteur électrique saisissant le tube métallique soudé, ainsi que d'un dispositif d'ondulation, lequel présente une tête d'ondulation pouvant être commandée en rotation avec un disque d'ondulation se trouvant à l'intérieur de la tête d'ondulation, lequel forme l'ondulation sur le tube lisse, **caractérisé par le fait que** la tête d'ondulation est commandée par le rotor en forme de tube d'un moteur à arbre creux.

8. Dispositif selon la revendication 7, **caractérisé par le fait que** la tête d'ondulation est bridée au rotor.

9. Dispositif selon la revendication 7 ou 8, **caractérisé par le fait que** le rotor est logé de façon mobile sur axe dans le stator.

10. Dispositif selon l'une des revendications 7 à 9, **caractérisé par le fait que** le rotor vu dans le sens axial est plus long que le stator.

11. Dispositif selon l'une des revendications 7 à 10, **caractérisé par le fait que** le moteur à arbre creux est monté dans un chariot mobile sur axe.

12. Dispositif selon l'une des revendications 7 à 11, **caractérisé par le fait que** la vitesse de rotation du moteur à arbre creux peut être mesurée au moyen d'un résolveur ou d'un codeur incrémentiel.

13. Dispositif selon l'une des revendications 7 à 12, **caractérisé par le fait que** la vitesse de rotation du moteur à arbre creux est limitée à 6000 t/min au maximum.

14. Dispositif selon l'une des revendications 7 à 13, **caractérisé par le fait que** le déplacement du rotor ou du chariot peut être mesuré au moyen d'un potentiomètre linéaire.

15. Dispositif selon l'une des revendications 7 à 14, **caractérisé par le fait que** la force agissant sur le disque d'ondulation peut être mesurée au moyen de jauges de contrainte ou d'un dynamomètre et que la valeur de mesure est consignée et injectée dans la boucle de régulation pour la régulation de la vitesse de rotation du moteur à arbre creux.
